# EUROPÄISCHE PATENTSCHRIFT

(11) **EP 4 093 973 B1**
(45) Veröffentlichungstag und Bekanntmachung des Hinweises auf die Patenterteilung: **26.03.2025**
(21) Anmeldenummer: 21701305.1
(22) Anmeldetag: 20.01.2021
(51) Int. Cl.: F04C 18/16, F04C 18/56, F04C 28/10

(54) **VERDICHTER FÜR R718 MIT ANPASSUNG EINES INNEREN VOLUMENVERHÄLTNISSES**
COMPRESSOR FOR R718 WITH ADJUSTMENT OF AN INTERNAL VOLUME RATIO
COMPRESSEUR POUR R718 AVEC RÉGLAGE D'UN RAPPORT DE VOLUME INTERNE

(30) Priorität: 21.01.2020 DE 102020000350
(43) Veröffentlichungstag der Anmeldung: 30.11.2022
(73) Patentinhaber: R-718 Spindel Gbr, 25421 Pinneberg (DE)
(72) Erfinder: STEFFENS, Ralf, 73728 Esslingen (DE)
(74) Vertreter: RGTH
(86) Internationale Anmeldenummer: PCT/EP2021/051215
(87) Internationale Veröffentlichungsnummer: WO 2021/148475

(56) Entgegenhaltungen:
- EP-A1- 0 775 826
- WO-A1-2011/149444
- WO-A1-2019/002363
- DE-A1- 102018 001 519
- DE-A1- 19 519 262
- US-A- 3 151 806

## Beschreibung

### Stand der Technik

Aus der US 3,151,806 A ist ein Schraubenkompressor mit variablem Volumen und einstellbarer Kompression bekannt. Der Schraubenkompressor umfasst Schrauben sowie Volumenregelventile und Kompressionsregelventile, welche senkrecht zu den Rotationsachsen der Schrauben verfahren werden können.

Die WO 2011/149444 A1 offenbart einen Verbrennungsmotor, welcher ist mit einem Lader gekoppelt ist, der so betrieben werden kann, dass er dem Motor unterschiedliche Luftmengen zuführt. Der Lader weist ein Paar von Schraubenrotoren, die vom Motor angetrieben werden, um Luft zum Motor zu befördern, und eine Steuervorrichtung zum Variieren der Masse und des Drucks der dem Motor zugeführten Luft auf.

Die EP 0 775 826 A1 offenbart einen Schraubenverdichter für Gaskreisläufe umfassend ein Verdichtergehäuse mit einem Einlaß und einem Auslaß für das zu verdichtende Medium, und mit zwei in einer Schraubenkammer des Verdichtergehäuses angeordnete und sich zwischen dem Einlaß und dem Auslaß erstreckende Schraubenkörper, welche unter Bildung von zwischen dem Einlaß und dem Auslaß liegenden geschlossenen Verdichtungsräumen ineinandergreifen. In einem bei Maximalleistung geschlossene Verdichtungsräume begrenzenden Wandbereich der Schraubenkammer sind mehrere jeweils an unterschiedlichen Verdichtungsverhältnissen entsprechenden Orten dieses Wandbereichs angeordnete Leistungssteueröffnungen vorgesehen, von denen jede mit einem von mehreren separat betätigbaren Steuerkörpern entweder dadurch verschließbar ist, daß der Steuerkörper die Leistungssteueröffnung im wesentlichen ausfüllt, oder mit einem mit dem Einlaß verbundenen Rückströmkanal dadurch verbindbar ist, daß der Steuerkörper im Abstand von der Leistungssteueröffnung steht.

In der DE 195 19 262 A1 wird ein Schraubenverdichter mit einem einstellbaren Fördervolumen, mit mindestens einem Hauptläuferrotor und mindestens einem Nebenläuferrotor, die in einem gemeinsamen Gehäuse angeordnet sind, miteinander kämmen und ein zu verdichtendes Medium von einem Einlaßkanal zu einem Auslaßkanal fördern, beschrieben, wobei der Einlaßkanal durch mindestens ein in dem Gehäuse verschiebbar angeordnetes Gehäusesegment begrenzt ist, welches an seiner den Rotoren zugewandten Dichtseite dem Verlauf der Einhüllenden der Rotoren folgt. Das mindestens eine Gehäusesegment ist quer zu den Rotorachsen in einem Schacht verschiebbar geführt ist.

Aus der WO 2019/002363 A1 ist ein Verdrängersystem für das Kältemittel R718 mit einer Verdichtermaschine, einem Verdampfer und einem Kondensator bekannt, wobei die offene Verdichtermaschine als Spindelkompressor in Form einer 2-Wellen-Rotations-Verdrängermaschine zur Förderung und Verdichtung gasförmiger Fördermedien ausgebildet ist.

Der Kältemarkt ist aktuell im Wandel und so ist beispielsweise die sogen. "F-Gase-Verordnung" gemäß Verordnung (EG) Nr. 842/2006 und Nr. 517/2014 über fluorierte Treibhausgase als Herausforderung in aller Munde, um die vorherrschenden fluorierten Kältemittel (FKW, HFO) wegen ihrer Klima- und Umwelt-Schädlichkeit zurückzudrängen. Daher besteht in der Kältetechnik der starke Wunsch nach natürlichen Kältemitteln, wobei insbesondere Wasser durch seine guten thermodynamischen Eigenschaften besticht.

Bisher scheitert die durchgreifende Realisierung von Wasser als Kältemittel R718 jedoch daran, dass beispielsweise gegenüber Ammoniak in gleicher Funktion ein um rund 300-fach größerer Fördervolumenstrom bei gleicher Leistung erforderlich ist. Indem zugleich das Druckverhältnis möglichst oberhalb von Faktor 10 recht hoch ist, steigen die Anforderungen an einen Verdichter enorm, der zugleich noch ölfrei sein muss und möglichst effizient im Unterdruck zu arbeiten hat, nämlich zwischen 6 mbar und 200 mbar und gegebenenfalls noch höher.

Der disruptive Charakter von Wasser als Kältemittel R718 ist unbestritten und wird die weltweit intensiv geführten Diskussionen zu den bekannten Umwelt- und Klima-Problemen bei heutigen Kältemitteln schlagartig beenden.

Bisher wird versucht, dieser Herausforderung über Turbo-Verdichter zu begegnen, wobei diese Maschinen trotz 2-stufiger Ausführung mit Zwischenkühlung nur geringere Druckverhältnisse von etwa 6 schaffen, so dass in dem Kältekreislauf die notwendige Wärmeabgabe am Kondensator (Verflüssiger) nur unbefriedigend umgesetzt wird. Hinzu kommt noch der schwerwiegende Nachteil bei einer Strömungsmaschine hinsichtlich der weichen Arbeitskennlinie (also Druckwerte über Volumenstrom), um für unterschiedliche Betriebspunkte stabile Betriebspunkte gewährleisten zu können.

Fraglos ist eine Verdrängermaschine für die Wasserdampf-Verdichtung die bessere Lösung, um diese Herausforderungen der Wasserdampf-Verdichtung in R718-Kältekreisläufen zu bewältigen. Dabei sind für diese R718-Aufgabe allerdings einige Schwächen heutiger Verdrängermaschinen zu beseitigen und die Effizienz des Verdichters zu verbessern. Indem es sich bei diesen Verdichtern vorzugsweise um 2-Wellen-Rotations-Verdrängermaschinen beispielsweise gemäß der DE 10 2018 001 519 A1 handelt, ist wesentliches Merkmal bei diesen Maschinen, dass sie ein sogen. "inneres Volumenverhältnis" haben, nachfolgend kurz als "iV" bezeichnet. Dieser iV-Wert ergibt sich als Verhältnis zwischen Arbeitskammer-Volumen auf der Einlass-Seite zum Arbeitskammer-Volumen auf der Auslass-Seite als dimensionslose Zahl und wird beim Spindelrotorpaar vorrangig über Kreuzungswinkel, Durchmesser- und Steigungsverlauf gebildet. Dieser iV-Wert ist für ein gefertigtes Spindelrotorpaar grundsätzlich eine feste unveränderliche Größe, die für die R718-Aufgabe üblicherweise im Bereich zwischen 3 und 20 liegt, um einen weiten Arbeitsbereich erfüllen zu können. Nun gibt es jedoch in der Anwendung unterschiedliche und veränderliche Einsatzbedingungen, beispielsweise zwischen heißen und kalten Umgebungstemperaturen, was sich häufig verändert. Daher wäre es vorteilhaft, wenn der iV-Wert des R718-Verdichters anpassbar wäre, um die effizienz-schädliche Über- bzw. Unter-Verdichtung bestmöglich zu vermeiden und in jedem Arbeitspunkt den jeweils optimalen wirksamen iV-Wert einstellen zu können. Bisherige Ansätze beispielsweise über Steuerkugeln sind relativ ungünstig, weil sowohl die notwendigen Strömungsquerschnitte als auch die Druckdifferenzen recht gering sind, so dass der effektiv wirksame iV-Wert die schädliche Über- bzw. Unterverdichtung nur unzureichend verhindern kann. Demgemäß lässt sich gegenüber dem Stand der Technik die Aufgabe für die vorliegende Erfindung wie folgt beschreiben.

### Anmerkungen

a) Wenn hier vom R718*-Verdichter die Rede ist, ist damit auch die Zumischung von beispielsweise Ethanol eingeschlossen, wenn der Verdichter auch unter 0°C betrieben wird und Eisbildung zu vermeiden ist. Um diese Zumischung einzuschließen, wird in diesem Text fortan die Bezeichnung R718*-Verdichter verwendet, wobei mit dem Stern * die Zugabe vorzugsweise mit einem Alkohol (wie z.B. Ethanol) als wässrige Lösung einbezogen ist.
b) Wenn beim Spindelrotorpaar (2) von "mehrstufig" die Rede ist, bedeutet dies, dass es zwischen dem Einlass (1.1) und dem Auslass (1.2) mehrere abgeschlossene Spindelrotorpaar-Arbeitskammern gibt, indem der bekannte Profil-Umschlingungswinkel deutlich über 360° hinausgeht. Diese Mehrstufigkeit des Spindelrotorpaars (2) kann für bevorzugte Ausführungsformen Grundvoraussetzung zur Umsetzung dieser Erfindung sein.

### Darstellung der Erfindung: Aufgabe, Lösung Vorteile:

Gegenüber dem Stand der Technik ist ein R718*-Verdrängerverdichter derart auszuführen, dass der effektiv wirksame iV-Wert möglichst einfach, sicher und kostengünstig über einen weiten Arbeitsbereich möglichst effizient und zügig an unterschiedliche Betriebsbedingungen zuverlässig anpassbar ausgeführt wird, um im Betrieb die effizienzschädliche Über- oder Unterverdichtung weitestgehend zu vermeiden.

Erfindungsgemäß wird diese Aufgabe zur iV-Anpassung bei einem R718*-Verdrängerverdichter durch einen Verdichter nach Anspruch 1 gelöst.

Der Verdichter weist ein Spindelrotorpaar (2) in einem Verdichtergehäuse auf. Die Rotationsachsen A_{R} von Spindelrotoren des Spindelrotorpaars (2) sind in einem Winkel y > 0 zueinander ausgerichtet, wobei eine neutrale Achse A_{N} eine Winkelhalbierende der Rotationsachsen A_{R} darstellt. Das Verdichtergehäuse (1) weist ausgehend von einer Auslass-Seite (1.2) bei einer Rotorprofillänge L.R über eine Länge L.iVj plane (also ebene) iV-Scheiben (3.j) mit Index j für 1 ≤ j ≤ n mit n als Anzahl dieser iV-Scheiben (3.j) mit n > 1 bei einer Breite b.j je iV-Scheibe (3.j) mit Planflächen P.F senkrecht zur neutralen Achse A_{N} auf, wobei über die Länge L.iV eine Innenkontur des Verdichtergehäuses (1) von den iV-Scheiben (3.j) bereitgestellt wird, wobei die iV-Scheiben (3.j) für die jeweiligen Betriebsbedingungen individuell über Bewegungs-Steuervorrichtungen (5) jeweils um eine Wegstrecke s.i mit 0 < s.i ≤ s.j gezielt parallel zur neutralen Achse A_{N} verschoben werden und somit Gas-Austritte Gₒ₁ zwischen den iV-Scheiben (3.j), Gₒ₂ über Spindelrotorköpfe sowie G_{oS} über ein Gasfördergewinde des Spindelrotorpaars in einen Kondensationsraum (1.2) derart ermöglicht werden, dass Über- oder Unterverdichtung weitestgehend vermieden wird.

Die Anzahl n und die Breiten b.j je iV-Scheibe (3.j) richten sich nach dem Steigungsverlauf sowie dem gewünschten Einsatzbereich des R718*-Verdrängerverdichters und werden also applikationsspezifisch ausgeführt. Die Wegstrecken s können durchaus unterschiedlich je iV-Scheibe (3.j) ausgeführt werden und werden dann als s.j bezeichnet. Besonders sinnvoll und vorteilhaft ist dabei, dass bevorzugt praktisch jede Zwischenstellung s.i mit 0 < s.i ≤ s.j auf der Weglänge s über die Bewegungs-Steuervorrichtungen (5) eingestellt werden kann, so dass der Gas-Austritt Gₒ₁ und Gₒ₂ gezielt für die aktuellen Betriebsbedingungen eingestellt werden kann, während weiterhin ein Gasaustritt als G_{oS} über das Gasfördergewinde des Spindelrotorpaars (2) erfolgt.

Bevorzugt erfolgt die genaue Positionierung jeder iV-Scheibe (3.j) über Positionsstifte (4) zum Verdichtergehäuse (1) und zueinander, so dass im geschlossenen Zustand, wie beispielsweise in Fig. 1 gezeigt, wenn alle iV-Scheiben, bevorzugt über die Positionsstifte (4) eindeutig definiert, aufeinander anliegen, die Spielwerte zwischen Spindelrotorpaar (2) und Verdichtergehäuse (1) stets eingehalten werden, und bevorzugt jeder Kontakt zwischen Spindelrotorpaar (2) und Verdichtergehäuse (1) sicher vermieden wird, wobei weiter bevorzugt in diesem Zustand der vollständig anliegenden iV-Scheiben auch die Fertigungsbearbeitung der Innenkontur des Verdichtergehäuses (1) erfolgt.

Bei der Rotorprofillänge L.R kann die Länge L.iV nun derart gewählt werden, dass einlassseitig mindestens die erste Arbeitskammer geschlossen ist. Im sogen. "geschlossenen" Zustand, wenn also alle iV-Scheiben vollständig angelegt sind, wird der maximale iV-Wert erreicht.

Bei der Fertigung der das Spindelrotorpaar (2) umschließenden Innenkontur beim Verdichtergehäuse (1) können entsprechend dem geschlossenen Zustand vorzugsweise alle iV-Scheiben (3) plan und fest aufeinander gedrückt und über die Positionsstifte (4) eindeutig fixiert werden, so dass die gesamte Innenkontur für das Verdichtergehäuse (1) und gleichzeitig für alle iV-Scheiben (3) simultan gefertigt werden können, so dass auf der gesamten Länge L.R die gewünschten Spielwerte zum Spindelrotorpaar (2) durchgängig erreicht werden können.

Weiter bevorzugt können Führungsabstützflächen (F.F) derart ausgeführt werden, dass beim Verschieben der jeweiligen iV-Scheiben (3.j) mit entsprechend geeigneter Kraftausübung über die Bewegungs-Steuervorrichtungen (5.j) zum Verschiebung der jeweiligen iV-Scheiben (3.j) die umfänglich gleichmäßige Bewegung der jeweiligen iV-Scheiben (3.j) über entsprechende Führungslängen und Führungsgenauigkeiten sichergestellt wird und ein Verkanten der iV-Scheiben (3.j) vermieden wird.

Noch weiter bevorzugt können die Führungsabstützflächen (F.F) auf den zentralen Führungsdurchmesser ØDF bezogen werden ebenso wie die gleichmäßige Kraftausübung über die Bewegungs-Steuervorrichtungen (5.j) je iV-Scheibe (3.j).

Zur sicheren Vermeidung des Verkantens der jeweiligen iV-Scheiben bei Bewegung dieser iV-Scheiben können somit Führungsabstützflächen F.F vorgesehen sein und die Kraftausübung zur Bewegung der iV-Scheiben über die Bewegungssteuervorrichtungen (5) erfolgt vorzugsweise durch Bezug auf die zur neutralen Achse A_{N} zentralen Abstützung ØDF gleichmäßig auf dem gesamten Umfang zur Vermeidung von Verkanten bzw. Klemmen der iV-Scheiben-Bewegung.

Dabei werden die Bewegungssteuervorrichtungen (5) je iV-Scheibe vorzugsweise per R718*-Wasserhydraulik betrieben.

Ferner kann vorgesehen sein, dass gezielt für jeden Betriebspunkt jedwede Zwischenstellung s.i mit 0 < s.i ≤ s.j mit s.j als maximalem Verschiebeweg je iV Scheibe (3.j) ermöglicht wird.

Ebenso wie der Gas-Austritt G_{oS} und Gₒ₂ erfolgt auch der Gas-Austritt Gₒ₁ bevorzugt direkt in den Kondensationsraum (1.2).

Bevorzugt ist vorgesehen, dass die Planflächen (P.F) je iV-Scheibe (3.j) zur einfachen Abdichtung zueinander und zum Verdichtergehäuse (1) mit entsprechend glatten, blanken und vorzugsweise geschliffenen Oberflächen ausgeführt werden.

Die Abdichtung zwischen aneinander anliegenden iV-Scheiben erfolgt somit bevorzugt über die ebenen Planflächen P.F mit entsprechend blanken bzw. glatten Kontakt-/Berühr-Oberflächen (vorzugsweise plangeschliffen) und kann gegebenenfalls beispielsweise über eingelegte O-Ringe in entsprechenden Nuten mit Haltefunktion verbessert werden.

Abhängig vom jeweiligen Einsatzbereich der Betriebsbedingungen sowie dem gewählten Steigungsverlauf am Spindelrotorpaar (2) kann die Anzahl n der iV-Scheiben (3.j) sowie deren Breite b.j derart festgelegt werden, dass applikationsspezifisch die effizienzschädliche Über- bzw. Unterverdichtung bestmöglich vermieden wird. Hierbei kann es keine genauere Anweisung geben, weil diese Ausführung jeder Verdichter-Hersteller für seine Kundenanforderungen individuell ausführt.

Ferner kann vorgesehen sein, dass die iV-Scheiben (3.j) für den jeweiligen Arbeits-/Betriebspunkt derart über die Bewegungs-Steuervorrichtungen (5.j) je iV-Scheibe (3.j) positioniert werden, sodass der R718*-Verdichter mit geringsten Energieaufwand betrieben wird.

Bevorzugt ist vorgesehen, dass bei einer Rotorprofillänge L.R die Länge L.iV der iV-Scheiben (3.j) derart ausgeführt wird, dass mindestens die ersten Arbeitskammern auf der Verdichter-Einlass-Seite (1.1) stets geschlossen bleiben.

Zudem kann vorgesehen sein, dass die Positionsstifte (4) sowohl die exakte Positionierung je iV-Scheibe (3.j) übernehmen als auch beim Verschieben der iV-Scheiben über die Bewegungs-Steuervorrichtungen (5.j) deren Führung sowie deren Mitnahme.

Die größte Herausforderung bei der möglichst Energie-effizient wirksamen iV-Wert-Anpassung besteht darin, dass für verschiedene Arbeitspunkte hinreichende Strömungsquerschnitte ohne nennenswerte Druckverluste zu bilden sind, weil die absoluten Druckdifferenzen sehr gering sind, wenn beispielsweise als weitester Arbeitsbereich (für den der Verdichter-iV-Wert vorzugsweise ausgeführt wird)
- von 10 mbar, entspricht bei reinem R718 einer Verdampfungs-Temperatur von etwa 7°C
- auf 200 mbar, entspricht bei reinem R718 einer Verflüssigungs-Temperatur von etwa 60°C

verdichtet werden soll (auch als Temperaturhub zu bezeichnen),
zugleich aber unter anderen Einsatzbedingungen mit derselben Maschine beispielsweise auch
   - von 25 mbar
   - auf 90 mbar
zu verdichten ist. Dann muss der Auslass am Verdichter deutlich eher (also bei geringerem iV-Wert) erfolgen. Damit das Fördermedium R718* dann auch frühzeitiger austritt, dürfen die Druckdifferenzen als Strömungswiderstände bei den zur Verfügung stehenden Querschnitten nicht so groß werden, damit das Fördermedium mit möglichst geringen Widerständen frühzeitiger ausströmen kann. Konkret darf es sich hierbei nur um Druckdifferenzen von wenigen mbar handeln, also ganz deutlich unter 10 mbar, wobei die einfache Aussage gilt:
   Je geringer die Druckverluste bei dem vorzeitigeren Auslass für geringere
   Temperaturhübe sind, desto effizienter ist die iV-Anpassung ausgeführt.

Genau bei dieser Forderung ist die vorliegende Erfindung besonders günstig, denn durch das erfindungsgemäße Verschieben der planen iV-Scheiben entstehen ausgesprochen große Querschnitte mit minimalen Druckverlusten durch individuelle Positionierungen bei 3-fachen Fördermedium-Austrittströmungen, nämlich:
1) Gₒ₁ = Austritt zwischen den iV-Scheiben
2) Gₒ₂ = Austritt über die Spindelrotorköpfe
3) G_{oS} = Austritt über das Gasfördergewinde des Spindelrotorpaars

Außerdem besonders vorteilhaft ist die einfache Herstellung bei zugleich bestmöglicher Passformgenauigkeit, indem die Fertigung der das Spindelrotorpaar (2) umgebenden Arbeitsraum-Innenkontur am Verdichtergehäuse (1) bei vollständig angelegten iV-Scheiben (3) erfolgen kann, wobei die iV-Scheiben (3) über Positionsstifte (4) exakt und reproduzierbar positioniert sind.

Zudem ist der tatsächlich wirksame iV-Wert durch gezielte Positionierungen s.i mit 0 ≤ s.i ≤ s.j flexibel und jeweils in beliebigen Zwischenstellungen einstellbar, um den jeweils effizientesten tatsächlich wirksamen iV-Wert für dem betreffenden Arbeitspunkt zu erreichen. Dabei ist in den Fig. 3 bis 6 die jeweilige Weglänge s.j vereinfachend nur als s dargestellt, eine Differenzierung je iV-Scheibe (3.j) ist natürlich realisierbar und richtet sich nach den jeweiligen Erfordernissen.

Vorteilhafterweise wird im geschlossenen Zustand jeder iV-Scheiben genau die Situation wie bei Fertigung der Innenkontur wieder erreicht, und bei Entfernung, also dem Öffnen der iV-Scheiben (3.j), sind die Spielwerte stets unkritisch durch Zunahme der Spielwerte zwischen den iV-Scheiben (3.j) und den Spindelrotorköpfen.

### Kurze Beschreibung der Figuren

Die Erfindung wird nachstehend anhand der beigefügten Figuren näher erläutert. Es zeigen:
- Fig. 1: eine Schnittdarstellung durch einen R718*-Verdichter mit vollständig angelegten iV-Scheiben,
- Fig. 2: eine Schnittdarstellung durch einen R718*-Verdichter senkrecht zu einer neutralen Achse,
- Fig. 3: eine Detail-Vergrößerung eines R718*-Verdichters,
- Fig. 4: eine Schnittdarstellung durch einen R718*-Verdichter mit einer ersten verschobenen iV-Scheibe,
- Fig. 5: eine Schnittdarstellung durch einen R718*-Verdichter mit mehreren verschobenen iV-Scheiben, und
- Fig. 6: eine Schnittdarstellung durch einen R718*-Verdichter bei dem alle iV-Scheiben verschoben sind.

### Ausführliche Beschreibung der Figuren

Das Gasförder-Außengewinde je Spindelrotor (2) ist als Schraffur unter der Bezeichnung "ANGLE" nach der Zeichnungs-Software AutoCAD dargestellt (also unter 45° jeweils 2 Linien, rechtwinklig zueinander, stets fluchtend angeordnet).

Fig. 1 zeigt beispielhaft eine Schnittdarstellung durch den R718*-Verdichter, wenn alle iV-Scheiben (3.j) für 1 ≤ j ≤ n mit n als Anzahl dieser iV-Scheiben (3.j) bei einer Breite b.j je iV-Scheibe (3.j) vollständig angelegt sind, so dass der maximale iV-Wert für die betreffende Verdichter-Ausführung wirksam wird. Als Gasfluidströmung (G) gibt es am Auslass somit nur den Austritt G_{oS} über das Gasfördergewinde des Spindelrotorpaars (2). Die Anzahl n der iV-Scheiben (3.j) richtet sich nach dem jeweiligen Anforderungsprofil im Einsatz des R718*-Verdichters, wobei gilt: Je mehr iV-Scheiben (3.j) realisiert werden, desto feiner kann der tatsächlich wirksame iV-Wert abgestuft werden, wobei die Breite b.j der jeweiligen iV-Scheiben zu berücksichtigen ist.

Außerdem sind beispielhaft Planflächen P.F zusätzlich als gestrichelte Linie vorzugsweise senkrecht zur neutralen Achse A_{N} eingetragen. Zur möglichst sicheren Vermeidung des Verkantens bei Bewegung der iV-Scheiben (3) sind zudem exemplarisch Führungsabstützflächen F.F.z zentrisch zur neutralen Achse A_{N} bezogen auf ØDF dargestellt.

Fig. 2 zeigt beispielhaft eine Schnittdarstellung senkrecht zur neutralen Achse A_{N} bei einer Planfläche P.F mit Kreuzschraffur. Zudem sind die vorzugsweise zentrischen Führungsabstützflächen F.F je iV-Scheibe gezeigt mit Angabe ØDF sowie die Positionsstifte (4) paarweise je iV-Scheibe zur exakten Positionierung jeder iV-Scheibe zum Spindelrotorpaar (2).

Verschiedene Stellungen der iV-Scheiben (3.j) zur erfindungsgemäß einfachen Realisierung unterschiedlicher iV-Werte sind in den nachfolgenden Darstellungen von Fig. 3 bis Fig. 6 gezeigt, wobei zur besseren Übersichtlichkeit nur eine Seite dargestellt ist, vorzugsweise spiegelbildlich zur neutralen Achse A_{N} ausgeführt.

Die beispielhafte Schnitt-Darstellung der Fig. 3 als Detail-Vergrößerung zu Fig. 1 unter dem Titel "iV.m" zeigt die sogenannte "geschlossene" Stellung, wenn alle iV-Scheiben (3) komplett angelegt sind, indem die Bewegungs-Steuervorrichtungen (5) auf B.Sg gestellt sind und somit der maximale iV-Wert wirksam wird. Somit verlässt nur die Gasströmung G_{oS} über das Gasfördergewinde den R718*-Verdichter. Das Druckverhältnis beträgt dann p_{2.H} am Verdichter-Auslass (1.2) dividiert durch p₁* am Einlass (1.1).

Die beispielhafte Schnitt-Darstellung der Fig. 4 als Fortsetzung zur Fig. 3 unter dem Titel "iV.n1" zeigt eine Stellung beim Verschieben der ersten iV-Scheibe (3.1), indem an der Steuervorrichtung (5) zur dieser iV-Scheibe (3.1) die Bewegungssteuerung B.Si für eine gewünschte Zwischenstellung dieser iV-Scheibe den Verschiebeweg s.i mit 0 < s.i < s gezielt einstellt und somit erstmals der maximale iV-Wert aus der Fig. 3 unterschritten wird, wenn also die erste iV-Scheibe (3.1) die "geschlossene" Stellung verlässt. Als erste iV-Scheibe (3.1) wird vom Verdichter-Auslass (1.2) aus gesehen die erste iV-Scheibe gezählt. In dieser Stellung verlassen die Gasströmungen Gₒ₁ und Gₒ₂ sowie G_{oS} den R718*-Verdichter. Anders als in Fig. 3 beträgt das Druckverhältnis dann p_{2.N1} am Verdichter-Auslass (1.2) dividiert durch p₁*° am Einlass (1.1) bei den entsprechenden Verdampfer- bzw. Verflüssiger-Temperaturen.

Die beispielhafte Schnitt-Darstellung der Fig. 5 als Fortsetzung zur Fig. 3 und 4 unter dem Titel "iV.nj" zeigt eine beliebige Stellung beim Verschieben mehrerer iV-Scheiben (3.j*) mit 1 ≤ j* ≤ n für n als Anzahl der iV-Scheiben, indem an den Steuervorrichtungen (5) zur diesen iV-Scheiben (3.j) die Bewegungssteuerung B.Si für eine gewünschte Zwischenstellung dieser iV-Scheiben (der Plural ist wichtig) den Verschiebeweg s.i mit 0 < s.i < s gezielt einstellt und somit jeden applikationsspezifisch gewünschten Zwischenwert für den effektiv wirksamen iV-Wert erreicht wird.

In dieser Stellung verlassen die Gasströmungen Gₒ₁ und Gₒ₂ sowie G_{oS} den R718*-Verdichter. Anders als in Fig. 3 und Fig. 4 beträgt das Druckverhältnis dann p_{2.NN} am Verdichter-Auslass (1.2) dividiert durch p₁** am Einlass (1.1) bei den entsprechenden Verdampfer- bzw. Verflüssiger-Temperaturen.

Die beispielhafte Schnitt-Darstellung der Fig. 6 als Fortsetzung zur Fig. 3 und 4 und 5 unter dem Titel "iV.L" zeigt die Stellung des minimal wirksamen iV-Wertes, indem alle iV-Scheiben um ihren vollständigen Verschiebeweg per Bewegungssteuerung B.So für die offene Stellung verschoben sind.

In dieser Stellung verlassen die Gasströmungen Gₒ₁ und Gₒ₂ sowie G_{oS} den R718*-Verdichter. Anders als zuvor beträgt das Druckverhältnis dann p_{2.L} am Verdichter-Auslass (1.2) dividiert durch p₁*'* am Einlass (1.1) bei den entsprechenden Verdampfer- bzw. Verflüssiger-Temperaturen.

### Bezugszeichenliste

**1.** Verdichtergehäuse mit einer Einlass-Seite (1.1) mit Druck p₁ und einer Auslass-Seite (1.2) mit p₂ bei einer neutralen Achse A_{N} als Winkelhalbierende zur Achse AR als Rotationsachse
   **1.1** Verdichter-Einlass-Seite im Betrieb mit dem Druck p₁ bei einer Verdampfungs-Temperatur t₀ und zugleich den Verdampferraum bildend
   **1.2** Verdichter-Auslass-Seite im Betrieb mit dem Druck p₂ bei einer Kondensations-Temperatur t_{c} und zugleich den Kondensationsraum bildend
**2.** Spindelrotorpaar, vorzugsweise mit 2-zähnigem spiegelbildlich identischem und mehrstufigem Gasförder-Außengewinde und je Spindelrotor mit einer Rotationsachse A_{R}, unter dem Winkel γ zueinander und der neutralen Achse
**3.** iV-Scheiben bei einem gewünschten Einsatzbereich mit der Breite b.j je iV-Scheibe (3.j) mit Index j bei 1 ≤ j ≤ n und n als Anzahl der iV-Scheiben mit n > 1
**4.** Positionsstifte, vorzugsweise auch mit Führungslänge und Mitnahme-Funktion
**5.** Bewegungs-Steuervorrichtungen je iV-Scheibe (3.j), vorzugsweise per Wasserhydraulik betrieben

### Liste der Kennzeichnungen

- **ØDF**: zur neutralen Achse A_{N} zentraler Führungsdurchmesser für die iV-Scheiben (3)
- **A_{N}**: neutrale Achse als Winkelhalbierende beider Rotorachsen A_{R} mit dem Winkel γ zueinander bei spiegelbildlich identischen Spindelrotoren
- **A_{R}**: Rotationsachse je Spindelrotor, bzw. auch sogen. Mittellinie
- **F.F**: Führungsabstützflächen zur Verhinderung des Verkantens der iV-Scheiben (3.j), vorzugsweise als Kreissegmente ausgeführt (um Material zu sparen) mit
**F.F.z** Führungsabstützflächen zentrisch zur neutralen Achse A_{N} mit dem ØDF
- **P.F**: Planflächen zwischen den iV-Scheiben, bei planer Anlage dank blanker glatter Berühr-/Kontakt-Oberfläche (vorzugsweise geschliffen) abdichtend zur benachbarten iV-Scheibe wirkend, in Fig. 1 beispielhaft als gestrichelte Linie eingetragen
- **G**: Gasfluidströmung
**Gᵢₙ** mit Index "in" am Einlass des Verdichters
**Gₒ** mit Index "o" am Auslass des Verdichters, über verschobene iV-Scheiben aufgeteilt in
   **Gₒ₁** Austritt zwischen den iV-Scheiben
   **Gₒ₂** Austritt über die Spindelrotorköpfe
   **G_{oS}** Austritt über das Gasfördergewinde des Spindelrotorpaars
- **B.S**: Bewegungsdarstellung als Positionierungs-Pfeile für die jeweilige iV-Scheibe (3.j) an den betreffenden Bewegungs-Steuervorrichtungen (5) dargestellt als:
**B.Sg** Bewegungssteuerung für geschlossene Stellung der jeweiligen iV-Scheibe
**B.Si** Bewegungssteuerung für beliebige Zwischenstellung der jeweiligen iV-Scheibe
**B.So** Bewegungssteuerung für offene Stellung der jeweiligen iV-Scheibe
- **b.j**: Breite der jeweiligen iV-Scheibe (3.j)
- **s.i**: Verschiebeweglänge für die jeweilige iV-Scheibe mit 0 < s.i ≤ s
- **L.R**: Spindelrotorprofillänge
- **L.iV**: Länge aller iV-Scheiben

## Patentansprüche

1. Verdichter als 2-Wellen-Rotations-Verdrängermaschine zur Förderung und Verdichtung von Wasserdampf als Kältemittel R718, auch mit Zugabe eines Alkohols als wässrige Lösung, mit einem Spindelrotorpaar (2) in einem Verdichtergehäuse (1) bei einem Druck p₁ am Verdichter-Einlass (1.1) und im Betrieb mit einem höheren Druck p₂ am Verdichter-Auslass (1.2), wobei Rotationsachsen A_{R} von Spindelrotoren des Spindelrotorpaars (2) in einem Winkel γ > 0 zueinander ausgerichtet sind, wobei eine neutrale Achse A_{N} eine Winkelhalbierende der Rotationsachsen A_{R} darstellt,
**dadurch gekennzeichnet, dass**
zur jeweiligen Anpassung eines inneren Volumenverhältnisses (als "iV-Wert") des Verdichters dessen Verdichtergehäuse (1) ausgehend von einer Auslass-Seite (1.2) bei einer Rotorprofillänge L.R über eine Länge L.iV j plane, also ebene iV-Scheiben (3.j) mit Index j für 1 ≤ j ≤ n mit n als Anzahl dieser iV-Scheiben (3.j) mit n > 1 bei einer Breite b.j je iV-Scheibe (3.j) mit stirnseitigen Planflächen P.F senkrecht zur neutralen Achse A_{N} aufweist, wobei über die Länge L.iV eine Innenkontur des Verdichtergehäuses (1) von den iV-Scheiben (3.j) bereitgestellt wird, wobei die iV-Scheiben (3.j) für jeweilige Betriebsbedingungen individuell über Bewegungs-Steuervorrichtungen (5.j) je iV-Scheibe (3.j) jeweils um eine Wegstrecke s.i mit 0 < s.i ≤ s.j mit s.j als maximaler Verschiebeweg je iV-Scheibe (3.j) gezielt parallel zur neutralen Achse A_{N} verschoben werden können und somit Gas-Austritte Gₒ₁ zwischen den iV-Scheiben (3.j), Gₒ₂ über Spindelrotorköpfe sowie G_{oS} über ein Gasfördergewinde des Spindelrotorpaars (2) in einen Kondensationsraum (1.2) derart ermöglicht werden, um effizienzschädliche Über- oder Unterverdichtung bei dem Verdichter weitestgehend zu vermeiden.

2. Verdichter nach Anspruch 1,
**dadurch gekennzeichnet, dass**
die genaue Positionierung jeder iV-Scheibe (3.j) über Positionsstifte (4) zum Verdichtergehäuse (1) und zueinander erfolgt, so dass im geschlossenen Zustand, wenn alle iV-Scheiben (3.j) über die Positionsstifte (4) eindeutig definiert aufeinander anliegen, die Spielwerte zwischen Spindelrotorpaar (2) und Verdichtergehäuse (1) stets eingehalten werden, wobei in diesem Zustand der vollständig anliegenden iV-Scheiben auch die Fertigungsbearbeitung der Innenkontur des Verdichtergehäuses (1) erfolgt.

3. Verdichter nach Anspruch 1 oder 2,
**dadurch gekennzeichnet, dass**
Bewegungs-Steuervorrichtungen (5.j) je iV-Scheibe (3.j) mit Wasserhydraulik betrieben werden und gezielt für jeden Betriebspunkt jedwede Zwischenstellung s.i mit 0 < s.i ≤ s.j mit s.j als maximaler Verschiebeweg je iV-Scheibe (3.j) ermöglicht wird.

4. Verdichter nach einem der vorhergehenden Ansprüche,
**dadurch gekennzeichnet, dass**
die Planflächen (P.F) je iV-Scheibe (3.j) zur einfachen Abdichtung zueinander und zum Verdichtergehäuse (1) mit entsprechend glatten, blanken und vorzugsweise geschliffenen Oberflächen ausgeführt werden.

5. Verdichter nach einem der vorhergehenden Ansprüche,
**dadurch gekennzeichnet, dass**
Führungsabstützflächen (F.F) derart ausgeführt werden, dass beim Verschieben der jeweiligen iV-Scheiben (3.j) mit entsprechend geeigneter Kraftausübung über die Bewegungs-Steuervorrichtungen (5.j) zum Verschiebung der jeweiligen iV-Scheiben (3.j) die umfänglich gleichmäßige Bewegung de jeweiligen iV-Scheiben (3.j) über entsprechende Führungslängen und Führungsgenauigkeiten sichergestellt wird und ein Verkanten der iV-Scheiben (3.j) vermieden wird.

6. Verdichter nach Anspruch 5,
**dadurch gekennzeichnet, dass**
die Führungsabstützflächen (F.F) auf den zentralen Führungsdurchmesser ØDF bezogen werden ebenso wie die gleichmäßige Kraftausübung über die Bewegungs-Steuervorrichtungen (5.j) je iV-Scheibe (3.j).

7. Verdichter nach einem der vorhergehenden Ansprüche,
**dadurch gekennzeichnet, dass**
die iV-Scheiben (3.j) für den jeweiligen Arbeits-/Betriebspunkt derart über die Bewegungs-Steuervorrichtungen (5.j) je iV-Scheibe (3.j) positioniert werden, dass Verdichter mit geringsten Energieaufwand betrieben wird.

8. Verdichter nach einem der vorhergehenden Ansprüche,
**dadurch gekennzeichnet, dass**
bei einer Rotorprofillänge L.R die Länge L.iV der iV-Scheiben (3.j) derart ausgeführt wird, dass mindestens erste Arbeitskammern auf der Verdichter-Einlass-Seite (1.1) stets geschlossen bleiben.

9. Verdichter nach einem der Ansprüche 2 bis 8,
**dadurch gekennzeichnet, dass**
die Positionsstifte (4) sowohl die exakte Positionierung je iV-Scheibe (3.j) übernehmen als auch beim Verschieben der iV-Scheiben über die Bewegungs-Steuervorrichtungen (5.j) deren Führung sowie deren Mitnahme.

10. Verdichter nach einem der vorhergehenden Ansprüche,
**dadurch gekennzeichnet, dass**
die iV-Scheiben (3.j) unter Ausbildung eines Spalts zwischen den iV-Scheiben (3.j) und eines Spalts zwischen der Innenkontur und dem Gasfördergewinde des Spindelrotorpaars (2) gezielt parallel zur neutralen Achse A_{N} verschoben werden können, und dass der Gas-Austritt Gₒ₁ zwischen den iV-Scheiben (3.j) ein Gas-Austritt durch den Spalt zwischen den iV-Scheiben (3.j) ist, und dass der Gas-Austritt Gₒ₂ über die Spindelrotorköpfe ein Gas-Austritt durch den Spalt zwischen der Innenkontur und dem Gasfördergewinde ist.

## Claims

1. Compressor as a 2-shaft rotary positive displacement machine for conveying and compressing water vapor as refrigerant R718 , also with the addition of an alcohol as an aqueous solution, with a pair of spindle rotors (2) in a compressor housing (1) at a pressure p₁ at the compressor inlet (1.1) and in operation with a higher pressure p₂ at the compressor outlet (1.2), wherein rotation axes A_{R} of spindle rotors of the spindle rotor pair (2) are aligned at an angle γ > 0 to one another, wherein a neutral axis A_{N} represents an angle bisector of the rotation axes A_{R},
**characterized in that**
for the respective adaptation of an internal volume ratio (as "iV value") of the compressor, the compressor housing (1) of which, starting from an outlet side (1.2) with a rotor profile length L.R over a length L.iV j, has plane iV disks (3.j) with index j for 1≤ j≤ n with n as the number of these iV disks (3.j) with n> 1 at a width b.j per iV disk (3.j) with end faces P.F perpendicular to the neutral axis A_{N}, wherein an inner contour of the compressor housing (1) is provided by the iV disks (3.j) over the length L.iV, wherein the iV disks (3.j) can be individually displaced for respective operating conditions via movement control devices (5.j) per iV disk (3.j) by a distance s.i each with 0< s.i≤ s.j with s.j as maximum displacement path per iV disk (3.j) parallel to the neutral axis A_{N} and thus gas outlets Gₒ₁ between the iV disks (3.j), Gₒ₂ via spindle rotor heads as well as G_{oS} via a gas feed thread of the spindle rotor pair (2) into a condensation chamber (1.2) in such a way that over- or under-compression in the compressor that is detrimental to efficiency can be avoided as far as possible.

2. Compressor according to claim 1,
**characterized in that**
the precise positioning of each iV disk (3.j) to the compressor housing (1) and to one another takes place via positioning pins (4), so that in the closed state, when all iV disks (3.j) are in clearly defined contact with one another via the positioning pins (4), the clearance values between the spindle rotor pair (2) and the compressor housing (1) are always maintained, wherein the production machining of the inner contour of the compressor housing (1) also takes place in this state of the fully contacting iV disks.

3. Compressor according to claim 1 or 2,
**characterized in that**
movement control devices (5.j) for each iV disk (3.j) are operated with water hydraulics and any intermediate position s.i with 0< s.i≤ s.j with s.j as the maximum displacement path for each iV disk (3.j) is specifically enabled for each operating point.

4. Compressor according to one of the preceding claims,
**characterized in that**
the flat surfaces (P.F) of each iV disk (3.j) are designed with correspondingly smooth, bright and preferably ground surfaces for easy sealing to one another and to the compressor housing (1).

5. Compressor according to one of the preceding claims,
**characterized in that**
guide support surfaces (F.F) are configured in such a way that, when the respective iV-discs (3.j) are displaced, the circumferentially uniform movement of the respective iV-discs (3.j) over corresponding guide lengths and guide accuracies is ensured with correspondingly suitable exertion of force via the movement control devices (5.j) for displacing the respective iV-discs (3.j), and tilting of the iV-discs (3.j) is avoided.

6. Compressor according to claim 5,
**characterized in that**
the guide support surfaces (F.F) are related to the central guide diameter ØDF as well as the uniform exertion of force via the movement control devices (5.j) for each iV disk (3.j).

7. Compressor according to one of the preceding claims,
**characterized in that**
the iV-discs (3.j) are positioned for the respective working/operating point via the movement control devices (5.j) for each iV-disc (3.j) in such a way that the compressor is operated with the lowest energy input.

8. Compressor according to one of the preceding claims,
**characterized in that**
with a rotor profile length L.R, the length L.iV of the iV disks (3.j) is configured in such a way that at least first working chambers on the compressor inlet side (1.1) always remain closed.

9. Compressor according to one of claims 2 to 8,
**characterized in that**
the positioning pins (4) take over both the exact positioning of each iV disk (3.j) and, when the iV disks are displaced via the movement control devices (5.j), their guidance and their entrainment.

10. Compressor according to one of the preceding claims,
**characterized in that**
the iV disks (3.j) can be selectively displaced parallel to the neutral axis A_{N}, while forming a gap between the iV disks (3.j) and a gap between the inner contour and the gas feed thread of the spindle rotor pair (2), and **in that** the gas outlet Gₒ₁between the iV disks (3.j) is a gas outlet through the gap between the iV disks (3.j), and **in that** the gas outlet Gₒ₂ via the spindle rotor heads is a gas outlet through the gap between the inner contour and the gas feed thread.

## Revendications

1. Compresseur en tant que machine à dispositif volumétrique de rotation à 2 arbres destiné à refouler et à compresser de la vapeur d'eau en tant que fluide frigorigène R718, avec ajout également d'un alcool en tant que solution aqueuse, avec une paire de rotors hélicoïdaux (2) dans un carter de compresseur (1) à une pression p₁ sur l'entrée de compresseur (1.1) et en fonctionnement à une pression p₂ plus élevée sur la sortie de compresseur (1.2), dans lequel des axes de rotation A_{R} de rotors hélicoïdaux de la paire de rotors hélicoïdaux (2) sont orientés l'un par rapport à l'autre selon un angle y > 0, dans lequel un axe neutre A_{N} représente une bissectrice des axes de rotation A_{R},
**caractérisé en ce que**
pour adapter respectivement un rapport volumique intérieur (en tant que « valeur iV ») du compresseur, le carter de compresseur (1) de celui-ci présente en partant d'un côté de sortie (1.2) pour une longueur de profil de rotor L.R sur une longueur L.iV j disques iV (3.j) plans, donc plats avec un indice j pour 1 ≤ j ≤ n avec n en tant que nombre desdits disques iV (3.j) avec n > 1 pour une largeur b.j par disque iV (3.j) avec des surfaces planes P.F côté frontal de manière perpendiculaire par rapport à l'axe neutre A_{N}, dans lequel un contour intérieur du carter de compresseur (1) est fourni par les disques iV (3.j) sur la longueur L.iV, dans lequel les disques iV (3.j) peuvent être coulissés de manière ciblée parallèlement à l'axe neutre A_{N} respectivement d'un trajet de déplacement s.i avec 0 < s.i ≤ s.j avec s.j en tant que trajet de déplacement par coulissement maximal par disque iV (3.j) pour des conditions de fonctionnement respectives et ainsi sont rendues possibles des sorties de gaz Gₒ₁ entre les disques Ri (3.j), Gₒ₂ par l'intermédiaire de têtes de rotor hélicoïdal et G_{oS} par l'intermédiaire d'un filetage de refoulement de gaz de la paire de rotors hélicoïdaux (2) dans un espace de condensation (1.2) de manière à éviter dans une large mesure des surcompressions ou des sous-compressions altérant l'efficacité pour le compresseur.

2. Compresseur selon la revendication 1,
**caractérisé en ce que**
le positionnement exact de chaque disque iV (3.j) est effectué par rapport au carter de compresseur (1) et les uns par rapport aux autres par l'intermédiaire de tiges de positionnement (4) de telle sorte que, dans l'état fermé, lorsque tous les disques iV (3.j) reposent les uns sur les autres de manière clairement définie par l'intermédiaire des tiges de positionnement (4), les valeurs de jeu entre la paire de rotors hélicoïdaux (2) et le carter de compresseur (1) sont systématiquement respectées, dans lequel, dans cet état des disques iV reposant totalement, l'usinage de finition du contour intérieur du carter de compresseur (1) est également effectué.

3. Compresseur selon la revendication 1 ou 2,
**caractérisé en ce que**
des dispositifs de commande de mouvement (5.j) fonctionnent par disque iV (3.j) avec un mécanisme hydraulique à eau et une quelconque position intermédiaire s.i avec 0 < s.i ≤ s.j est rendue possible avec s.j en tant que trajet de coulissement maximal par disque V (3.j) de manière ciblée pour chaque point de fonctionnement.

4. Compresseur selon l'une quelconque des revendications précédentes,
**caractérisé en ce que**
les faces planes (P.F) sont exécutées par disque iV (3.j) avec des surfaces lisses, nues et de préférence poncées de manière correspondante pour l'étanchéification simple entre elles et par rapport au carter de compresseur (1).

5. Compresseur selon l'une quelconque des revendications précédentes,
**caractérisé en ce que**
des faces d'appui de guidage (F.F) sont exécutées de telle manière que lors du déplacement par coulissement des disques iV (3.j) respectifs, le déplacement homogène en périphérie des disques iV (3.j) respectifs est assuré sur des longueurs de guidage et des précisions de guidage correspondantes avec une application de force adaptée de manière correspondante par l'intermédiaire des dispositifs de commande de déplacement (5.j) pour faire coulisser les disques iV (3.j) respectifs et un blocage des disques iV (3.j) est évité.

6. Compresseur selon la revendication 5,
**caractérisé en ce que**
les faces d'appui de guidage (F.F) se rapportent au diamètre de guidage central ØDF tout comme l'application de force homogène par l'intermédiaire des dispositifs de guidage de déplacement (5.j) par disque iV (3.j).

7. Compresseur selon l'une quelconque des revendications précédentes,
**caractérisé en ce que**
les disques iV (3.j) sont positionnés de telle manière par l'intermédiaire des dispositifs de commande de déplacement (5.j) par disque iV (3.j) pour le point de travail/de fonctionnement respectif de telle manière que le compresseur fonctionne avec une consommation d'énergie la plus faible.

8. Compresseur selon l'une quelconque des revendications précédentes,
**caractérisé en ce que**
pour une longueur de profil de rotor L.R, la longueur L.iV des disques iV (3.j) est exécutée de telle manière qu'au moins des premières chambres de travail restent systématiquement fermées sur le côté d'entrée de compresseur (1.1).

9. Compresseur selon l'une quelconque des revendications 2 à 8,
**caractérisé en ce que**
les tiges de positionnement (4) assurent à la fois le positionnement exact par disque iV (3.j) et, lors du déplacement par coulissement des disques iV par l'intermédiaire des dispositifs de commande de déplacement (5.j) leur guidage et leur entraînement.

10. Compresseur selon l'une quelconque des revendications précédentes,
**caractérisé en ce que**
les disques iV (3.j) peuvent être coulissés de manière ciblée parallèlement à l'axe neutre A_{N} en réalisant une fente entre les disques iV (3.j) et une fente entre le contour intérieur et le filetage de refoulement de gaz de la paire de rotors hélicoïdaux (2), et que la sortie de gaz Gₒ₁ entre les disques iV (3.j) est également une sortie de gaz par la fente entre les disques iV (3.j), et que la sortie de gaz Gₒ₂ par l'intermédiaire des têtes de rotor hélicoïdal est une sortie de gaz par la fente entre le contour intérieur et le filetage de refoulement de gaz.
